# EUROPÄISCHE PATENTSCHRIFT

(11) **EP 0 140 075 B1**
(45) Veröffentlichungstag und Bekanntmachung des Hinweises auf die Patenterteilung: **09.12.1987**
(21) Anmeldenummer: 84110743.6
(22) Anmeldetag: 08.09.1984
(51) Int. Cl.: F23K 3/02

(54) **Staubeintrag in eine heisse Zone**
Dust introduction into a hot zone
Chargement de poussière dans une zone chaude

(30) Priorität: 19.10.1983 DE 3337972
(43) Veröffentlichungstag der Anmeldung: 08.05.1985
(73) Patentinhaber: Ruhrkohle-Carborat GmbH, D-4152 Kempen 3 / Tönisberg (DE)
(72) Erfinder: Lüttger, Hans, D-4200 Oberhausen 1 (DE)

## Beschreibung

Die Erfindung betrifft einen Staubeintrag in eine heisse Zone, insbesondere in einen Schachtofen oder Kohlenstaubbrenner für Warmwasser- oder Dampfkessel oder Heissgaserzeuger mit einer Dosierung, wobei die Dosierung aus einem Düsenförderer mit Verteilerkopf und mindestens zwei Austrittsöffnungen besteht.

Staubfeuerungen sind generell für alle Kohlenarten und verschiedenste andere Brennstäube geeignet. Staubfeuerungen werden bis zu 2500 MW thermischer Leistung gebaut. In den grossen Einheiten sind mehrere Einzelbrenner zusammengeschaltet. Die untere Grenze für den Einsatz von Staubfeuerungen wird meist mit 60 MW angegeben. Diese Grenze ist im wesentlichen wirtschaftlich bedingt. Eine Ausdehnung auf die Bereiche bis zu 1 MW wird für möglich gehalten.

Einsatzmöglichkeiten der Kohlenstaubbrenner reichen von der keramischen Industrie (Tunnelöfen), der Metallindustrie (Schmelzöfen), über Heissgaserzeuger für Trocknungsanlagen, Heisslufterzeuger, Zementdrehöfen, Kalkdreh- und Kalkschachtöfen, Gipsanlagen bis hin zu Kesselanlagen.

Alle Staubfeuerungen benötigen einen Brenner. Durch den Brenner werden Kohle und Luft in den Brennraum eingeführt und gemischt. Die gute Durchmischung ist eine wesentliche Voraussetzung für schnelle Zündung, stabile Flammenbildung und guten Ausbrand. Die stabile Zündung des Staubes erfordert eine Aufheizung des einzelnen Kohlekorns bzw. Staubkorns vom Brenneraustritt an auf Zündtemperatur. Die Aufheizung erfolgt hauptsächlich durch Vermischen von Primärluft und Brennstoff mit heissem Flammengas. Daneben erfolgt auch Aufheizung durch Strahlung.

Die Flammenlängen schwanken zwischen weniger als 1 m bei kleinen Brennern bis hin zu annähernd 10 m bei Drehrohröfen.

Die Regelung von Staubbrennern erfordert eine Änderung der Stoffströme. Entscheidend für die Regelbarkeit ist in jedem Fall die Staubdosierung. Als Dosieranlage sind Schnecken bekannt, die aus einem Behälter kontinuierlich Brennstaub abziehen und diesen zu einer Eintragöffnung befördern, durch die der Brennstaub drucklos in den Feuerraum fallen kann. Daneben sind Dosiereinrichtungen für Kohlenstaub bekannt, die druckluftbetrieben sind. Die Kohlenstaubpartikel fallen in die Druckluftleitung und werden von der Druckluft in den Feuerraum mitgerissen. Insbesondere die druckluftbetriebene Einblasanlage verursacht Betriebsstörungen. Die Betriebsstörungen resultieren zumeist aus unerwünschten Verschiebungen des Verhältnisses Kohlenstaub zu Sauerstoff der Druckluft sowie aus unkontrollierten Druckverlusten bei Verringerung der Leistung. In «Stahl und Eisen», 103 (1983), Nr. 13, Seite 650, ist deshalb vorgeschlagen worden, die Dosiereinrichtung mit einer Zellenradschleuse zu versehen, deren Drehzahl stufenlos der Druckluft angepasst wird. Gleichwohl sind derartige Anlagen nicht frei von Betriebsstörungen.

Aus der US-PS 42 50 816 ist eine Dosiereinrichtung für Kohlenstaub bekannt, die aus einem Düsenförderer mit Verteilerkopf und mindestens zwei Austrittsöffnungen besteht. Die bekannte Dosiereinrichtung setzt sich zusammen aus einer Fluidisierungseinrichtung und einem Injektor.

Dies ist eine gebräuchliche Technologie. Diese Technologie hat in jüngerer Vergangenheit vorzugsweise bei Schachtöfen Anwendung gefunden. Schachtöfen sind z. B. Hochöfen oder Kupolöfen. Dort dient die Kohlenstaubdosierung dazu, einen gewissen Anteil der Koksmenge durch Kohlenstaub zu substituieren. Jedoch konnte z. B. an Kupolöfen mit allen bekannten Dosiereinrichtungen kein befriedigender Kohlenstaubeintrag erreicht werden. Alle bekannten Geräte zeigten erhebliche Betriebsschwierigkeiten an den Kupolöfen. Zum Teil entstanden örtliche Überhitzungen, zum Teil wurde der Ofen kaltgeblasen. Bei Tonschachtöfen (Kupolöfen, in denen Ton gebrannt wird) ist es zu vielen Fehlbränden gekommen.

Zusätzlich haben alle Dosiereinrichtungen mehr oder weniger Betriebsschwierigkeiten gezeigt. Der Förderstrom war gestört. Zum Teil kam es sogar zu Unterbrechungen.

Der Erfindung liegt daher die Aufgabe zugrunde, eine störungsfreie Dosiereinrichtung zu schaffen. Dabei liegt der Erfindung die Erkenntnis zugrunde, dass verschiedene Einblasstellen am Kupolofen einer definierten Kohlenstaubzuführung bedürfen. Die Kohlenstaubzuführung muss nicht gleich, sondern dem jeweiligen Kohlenstaubbedarf angepasst sein. Der Kohlenstaubbedarf ergibt sich u. a. aus dem Wärmebedarf an der jeweiligen Ofenstelle und ist von Blasform zu Blasform unterschiedlich.

Nach der Erfindung wird eine störungsfreie Dosierung dadurch erreicht, dass die Austrittsöffnungen am Verteilerkopf parallel verlaufen und jeweils mit einem einzelnen und unabhängig verstellbaren Ventilkegel versehen sind, wobei die Ventilkegel zugleich als Injektor ausgebildet sind. Vorteilhafterweise öffnet sich mit den verschiedenen Brennstaub-/Druckluftströmungen die Möglichkeit, den Brennstaub - statt in einer einzigen Strömung an einer einzigen Stelle - an mehreren Stellen des Brenners in diesen einzutragen. Damit kann das Zünd- und Flammenverhalten des Brenners über die Anordnung der Eintragsöffnungen in weiten Bereichen vorteilhaft beeinflusst werden.

Bei unmittelbarer Eintragung des Brennstaubes in eine heisse Zone wie beispielsweise einen Hochofen eröffnet der Verteilerkopf eine einfache Möglichkeit zur Beschickung aller am Ofen vorgesehenen Eintragöffnungen. Die Eintragung erfolgt an den Hochöfen über die Blasform, d. h. der Verteilerkopf ermöglicht eine einfache und vorteilhafte Verteilung des Brennstaubes auf die Blasform.

In weiterer Ausbildung der Erfindung besitzt deren Verteilerkopf höchstens 20 Austrittsöffnungen. Bei einer darüber hinausgehenden Zahl notwendiger Brennstaub-/Druckluftströmen, wie sie am Hochofen anfallen können, ist einem ersten Verteilerkopf mindestens ein weiterer Verteilerkopf nachgeschaltet. Vorzugsweise sind mindestens zwei Verteilerköpfe nachgeschaltet, aus denen gleiche Brennstaub-/Druckluftströme abgezogen werden können.

Für die Aufteilung des Brennstaub-/Druckluftgemisches in den Verteilerköpfen ist es von Vorteil, dass die Austrittsöffnungen zur Einlaufströmungsachse des Verteilerkopfes parallel verlaufen und mit einem verstellbaren Ventilkegel versehen sind. Mit Hilfe des Ventilkegels kann die Öffnungsweite jeder Austrittsöffnung verändert und darüber der durch die Austrittsöffnung entweichende Mengenstrom geregelt werden.

Besonders günstige Strömungsverhältnisse ergeben sich bei Austrittsöffnungen, die auf einem Kreisumfang verteilt um die Einlaufströmungsöffnung herum angeordnet sind. Wahlweise ist dann mittig zwischen den Austrittsöffnungen noch ein Strömungskörper, z. B. in Form eines Kegels, vorgesehen, der zur Aufteilung des anströmenden Brennstaub-/Druckluftgemisches beiträgt.

Von besonderem Vorteil ist die erfindungsgemässe Ausbildung der Ventilkegel als Injektoren. Über diese Injektoren lässt sich zusätzlich Druckluft und/oder sogar zusätzlich Brennstaub eindosieren, so dass mit Hilfe der Injektoren eine individuelle Beeinflussung bzw. zusätzliche Regelbarkeit der einzelnen Austrittsströmungen des Verteilerkopfes gegeben ist. Konstruktiv werden die verstellbaren Ventilkegel wahlweise dadurch mit einer in Längsrichtung verschiebbaren Anordnung im Verteilergehäuse und einer Stelleinrichtung verwirklicht. Aus den Ventilkegeln entstehen durch die Anbringung von Durchtrittsöffnungen und die Beaufschlagung mit Druckluft und/oder Brennstaub Injektoren.

In der Zeichnung ist ein Ausführungsbeispiel der Erfindung dargestellt.

Im Ausführungsbeispiel hat der Verteilerkopf eine im wesentlichen zylindrische Form. Er besteht aus einem Eintragteil 6 und einem Austragteil 7. Beide Teile 6 und 7 sind miteinander verbunden. Der Eintragteil 6 ist mit einem konischen Eintrittsstutzen 8 versehen, an den die Zuführungsleitung 12 des Düsenförderers angeschlossen ist.

Der Austragteil 7 besitzt einen zentrisch angeordneten Strömungskörper in Form eines Kegels 9. Um den Kegel 9 herum sind auf einem Kreisumfang Austrittsöffnungen angeordnet, die wiederum durch Düsen 10 gebildet werden. Die Düsen 10 sind gleichmässig verteilt angeordnet und im Austragteil 7 verschraubt. An die Düsen 10 sind Leitungen 5 angeschlossen, die das austretende Brennstaub-/Druckluftgemisch dem gewünschten Verwendungszweck zuführen.

Mit den Düsen 10 wirken die Ventilkegel 11 zusammen. Die Ventilkegel 11 sind verschiebbar im Eintrittsteil 6 angeordnet, und zwar in paralleler Anordnung zur Längsachse 12 des Verteilerkopfes. Dabei gewährleisten Stopfbuchsen 13 eine ausreichende Abdichtung.

Die Ventilkegel 11 sind mehrteilig ausgebildet und bestehen aus einer Spitze mit einer Durchtrittsöffnung 14 sowie einer Verstelleinrichtung und einer Brennstaub- und/oder Druckluftzuführung. Die Durchtrittsöffnung 14 ist mehrstufig, d. h. sie ist so weit wie möglich aufgebohrt, um die Strömungswiderstände minimal zu halten. Das Aufbohren erfolgt stufenweise.

Mit dem Ventilkegel 11 ist eine Hülse 15 verschraubt, die an dem dem Ventilkegel 11 angewandten Ende verschlossen ist und zur Handverstellung ein Blech 16 und einen Griff 17 aufweist. Das Blech 16 besitzt ein Langloch 18, in dem die dargestellte Sechskantschraube sitzt. Die Schraube ist in einem Ring 19 verschraubt und dient zur Arretierung des Blechs 16 in der jeweils gewünschten Stellung. Der Ring 19 ist an dem Rohr 12 befestigt.

Mit der Hülse 15 ist ein Rohr 20 verschweisst, das mit einer Stange 21 einerseits als Führung und andererseits als Druckluft-/Brennstaubzuführung und/oder Messeinrichtung dient. Die Stange 21 ist im Verteilerkopf verschiebbar angeordnet.

Der Messung ist ein Manometer 22 an das Rohr 20 angeschlossen. Mit dem Manometer 22 wird der Luftdruck vor dem Ventilkegel 11 gemessen.

Die Druckluftzuführung erfolgt vorzugsweise über eine nicht dargestellte Leitung, die bei 23 an das Rohr 20 angeschlossen ist.

Im Ausführungsbeispiel sind die Durchmesser der Düsen 10 jeweils so gewählt, dass in Abhängigkeit von dem zu transportierenden Material und der mit dem Düsenförderer zu überbrückende Entfernung vom Brennstaubbehälter zur Einsatzstelle ein bestimmter Unterdruck oberhalb des Düsenförderers entsteht. Das gilt vorzugsweise für den Einsatz der Dosiervorrichtung bei Kohlenstaubbrennern.

Beim Einsatz eines Verteilerkopfes werden die Ventilkegel 11 so eingestellt, dass Überdruck am Manometer 22 angezeigt wird.

Die Geschwindigkeiten im Düsenförderer betragen insbesondere für den Einsatz bei Kohlenstaubbrennern 10-24m/s. Die Förderentfernung ist in dem Ausführungsbeispiel maximal 50 m, die Förderleistung beträgt maximal 5t Brennstaub pro Stunde. Die Zahl der Injektordüsen ist im Ausführungsbeispiel mindestens 3 und maximal 20 je Verteilerkopf.

## Patentansprüche

1. Staubeintrag in eine heisse Zone, insbesondere in einen Schachtofen oder Kohlenstaubbrenner für Warmwasser- oder Dampfkessel oder Heissgaserzeuger mit einer Dosierung, wobei die Dosierung aus einem Düsenförderer mit Verteilerkopf und mindestens zwei Austrittsöffnungen (10) besteht, dadurch gekennzeichnet, dass die Austrittsöffnungen (10) parallel verlaufen und jeweils mit einem einzelnen und unabhängig verstellbaren Ventilkegel (11) versehen sind, wobei die Ventilkegel (11) zugleich als Injektor ausgebildet sind.

2. Staubeintrag nach Anspruch 1, dadurch gekennzeichnet, dass höchstens 20 Austrittsöffnungen (10) in jedem Verteilerkopf vorgesehen sind.

3. Staubeintrag nach Anspruch 2, dadurch gekennzeichnet, dass einem Verteilerkopf mindestens ein weiterer nachgeschaltet ist.

4. Staubeintrag nach einem oder mehreren der Ansprüche 1 bis 3, dadurch gekennzeichnet, dass die Austrittsöffnungen (10) auf einem Kreisumfang angeordnet sind.

5. Staubeintrag nach Anspruch 4, dadurch gekennzeichnet, dass der Ventilkegel (11) in Längsrichtung verschiebbar im Verteilergehäuse angeordnet und mit einer Stelleinrichtung versehen ist.

6. Staubeintrag nach Anspruch 5, dadurch gekennzeichnet, dass der Ventilkegel (11) eine Durchtrittsöffnung (14) und eine Druckluftzuführung (20) aufweist.

## Claims

1. Dust introduction system into a hot zone, especially into a shaft furnace or pulverized coal burner for hot water or steam boilers or hot gas generators, comprising a metering apparatus, the metering apparatus consisting of a jet conveyor having a distributor head and at least two discharge openings (10), characterized in that the discharge openings (10) are orientated parallel and are each equipped with a single and independently adjustable valve cone (11), the valve cones (11) being also constructed as injectors.

2. Dust introduction system according to claim 1, characterized in that at most twenty discharge openings (10) are provided in each distributor head.

3. Dust introduction system according to claim 2, characterized in that at least one further distributor head is connected behind a distributor head.

4. Dust introduction system according to one or more of claims 1 to 3, characterized in that the discharge openings (10) are disposed around a circular perimeter.

5. Dust introduction system according to claim 4, characterized in that the valve cone (11) is mounted longitudinally displaceable in the distributor housing and is equipped with an actuator device.

6. Dust introduction system according to claim 5, characterized in that the valve cone (11) possesses a through passage (14) and a compressed air feed (20).

## Revendications

1. Chargement de poussier dans une zone chaude, en particulier dans un four à cuve ou dans un brûleur à charbon pulvérisé pour générateur d'eau chaude ou de vapeur ou générateur de gaz chaud, muni d'un dosage, le dosage se composant d'une tuyère d'alimentation comprenant une tête de distribution et ou moins deux orifices de sortie (10), caractérisé en ce que les orifices de sortie (10) sont parallèles et sont munis chacun d'un cône de soupape (11) individuel, réglable de façon indépendante, le cône de soupape étant en même temps conformé en injecteur.

2. Chargement de poussier selon la revendication 1, caractérisé en ce qu'il est prévu au maximum 20 orifices de sortie (10) dans chaque distributeur.

3. Chargement de poussier selon la revendication 2, caractérisé en ce que au moins une autre tête de distribution est montée en série derrière la première tête de distribution.

4. Chargement de poussier selon une ou plusieurs des revendications 1 à 3, caractérisé en ce que les orifices de sortie (10) sont disposés sur une circonférence.

5. Chargement de poussier selon la revendication 4, caractérisé en ce que le cône de soupape (11) est disposé dans le boîtier du distributeur de façon mobile dans le sens de la longueur et est muni d'un dispositif de réglage.

6. Chargement de poussier selon la revendication 5, caractérisé en ce que le cône de soupape (11) comporte un orifice de passage (14) et une alimentation en air comprimé (20).
